# EUROPÄISCHE PATENTSCHRIFT

(11) **EP 4 185 470 B1**
(45) Veröffentlichungstag und Bekanntmachung des Hinweises auf die Patenterteilung: **12.06.2024**
(21) Anmeldenummer: 21728432.2
(22) Anmeldetag: 25.05.2021
(51) Int. Cl.: B42D 25/324, B42D 25/328, B41M 3/14

(54) **SICHERHEITSMERKMAL MIT KIPPUNGSABHÄNGIGER MOTIVDARSTELLUNG**
SECURITY FEATURE HAVING TILT-DEPENDENT MOTIF DEPICTION
CARACTÉRISTIQUE DE SÉCURITÉ AYANT UNE REPRÉSENTATION DE MOTIF DÉPENDANT DE L'INCLINAISON

(30) Priorität: 22.07.2020 DE 102020004423
(43) Veröffentlichungstag der Anmeldung: 31.05.2023
(73) Patentinhaber: Giesecke+Devrient Currency Technology GmbH, 81677 München (DE)
(72) Erfinder: SCHERER, Kai Herrmann, 82491 Grainau (DE)
(74) Vertreter: Giesecke+Devrient IP
(86) Internationale Anmeldenummer: PCT/EP2021/025189
(87) Internationale Veröffentlichungsnummer: WO 2022/017634

(56) Entgegenhaltungen:
- WO-A1-2008/095698
- WO-A1-2011/051668
- WO-A1-2015/078572
- WO-A1-2019/219239
- DE-A1-102017 005 192
- US-A- 5 199 744

## Beschreibung

Die Erfindung bezieht sich auf ein flächiges Sicherheitsmerkmal mit optisch variablen Motiven, ein Sicherheitselement mit einem solchen Sicherheitsmerkmal sowie auf einen damit abgesicherten Gegenstand.

Tragbare Datenträger, wie Wertdokumente - insbesondere Banknoten, Schecks oder dergleichen - Ausweisdokumente oder Chipkarten, aber auch andere Wertgegenstände, wie etwa Markenartikel, werden zur Absicherung oft mit Sicherheitsmerkmalen versehen, die eine Überprüfung der Echtheit gestatten und die zugleich als Schutz vor unerlaubter Reproduktion dienen. Die Sicherheitsmerkmale können als Teil eines Sicherheitselementes vorliegen oder direkt auf dem abzusichernden Gegenstand erzeugt werden. Sicherheitselemente können beispielsweise in Form eines eingebetteten Sicherheitsfadens, einer eingebetteten Folie oder als Transferelement, wie beispielsweise eines aufgebrachten Sicherheitsstreifens- oder -patches, ausgebildet sein.

DE 102017005192 A1 betrifft ein Sicherheitselement, in welcher zwei Teilinformationen einander zu einander Gesamtinformation ergänzen. US 5199744 betrifft ein Substrat mit linienförmigen Intagliodruck. In WO 2008/095698 A1 umfasst ein Sicherheitselement zwei sich überlappende diffraktive Reliefstrukturen. WO 2011/051668 A1 betrifft ein Sicherheitselement mit Lentikularlinsenelementen und farbigen Bildelementen.

Ein gattungsgemäßes Sicherheitsmerkmal ist aus der WO 2019/219239 A1 bekannt. Das Sicherheitsmerkmal von Wertdokumenten, wie Banknoten, Schecks oder dergleichen, weist auf: eine Struktur, die ein Hauptmotiv und ein Zusatzmotiv präsentiert, welche beim Kippen des Sicherheitselementes über einen Kippwinkelbereich ihre Erscheinung ändern, wobei die Struktur Mikroelemente aufweist, die das Hauptmotiv und das Zusatzmotiv präsentieren. Die Mikroelemente präsentieren das Hauptmotiv so, dass es bei einer bestimmten Start-Kippstellung ganz sichtbar ist und bei Verändern der Kippstellung hin zu einer bestimmten End-Kippstellung innerhalb des Kippwinkelbereichs nur teilweise sichtbar ist und bei Erreichen der End-Kippstellung gar nicht mehr sichtbar ist.

Die Darstellung von achromatischen Motiven auf Basis von Mikrospiegeln ist auch aus der WO 2019/219236 A1 bekannt.

Bei dem gattungsgemäßen Sicherheitselement ist es möglich, die Mikroelemente - im gattungsgemäßen Stand der Technik als Mikrospiegel ausgebildet - so anzuordnen, dass zwei Motive nur unter bestimmtem Betrachtungswinkel auf die Banknote sichtbar sind und beim Kippen der Banknote ein Motiv verschwindet. Eine solcher Motivwechsel wird mit Mikrospiegeln beispielsweise dadurch erreicht, dass die Spiegelsteigung entlang der Senkrechten zur Kippachse in einem Abschnitt nur positive, in einem anderen Abschnitt nur negative Werte aufweist, Im gattungsgemäßen Stand der Technik wird dies ferner mit einem weiteren Motiv mit bestimmtem Bewegungseffekt kombiniert. Dabei ist jedoch die Anzahl an Mikrospiegeln eingeschränkt, die zum Präsentieren der Motive in ihren Abschnitten und für ihre jeweiligen Betrachtungswinkelbereiche zur Verfügung stehen, was sich auf die Helligkeit der Motive auswirken kann.

Der Erfindung liegt die Aufgabe zugrunde, demgegenüber ein besser erkennbares und damit letztlich fälschungssicheres Sicherheitselement bereitzustellen.

Die Erfindung ist in den unabhängigen Ansprüchen definiert. Die abhängigen Ansprüche betreffen bevorzugte Weiterbildungen.

Ein flächiges Sicherheitsmerkmal ändert beim Kippen über einen Kippwinkelbereich seine Erscheinung. Es weist eine Struktur auf, die ein Hauptmotiv und ein Zusatzmotiv präsentiert, wobei die Struktur Mikroelemente aufweist, die das Hauptmotiv und das Zusatzmotiv präsentieren.

Die Mikroelemente präsentieren das Hauptmotiv so, dass es bei einer bestimmten Start-Kippstellung in einem Flächenbereich sichtbar ist und bei Verändern der Kippstellung hin zu einer bestimmten End-Kippstellung des Kippwinkelbereichs die Größe des Flächenbereichs, in welchem das Hauptmotiv sichtbar ist, mit zunehmendem Verändern der Kippstellung abnimmt. Die Mikroelemente präsentieren das Zusatzmotiv so, dass es sich beim Verändern der Kippstellung hin zur End-Kippstellung auf das Hauptmotiv zubewegt.

Vorliegend präsentieren die Mikroelemente mindestens zwei Teile des Zusatzmotives so, dass die Teile des Zusatzmotives sich beim Verändern der Kippstellung in unterschiedliche Richtungen auf das Hauptmotiv zu bewegen.

Die Mikroelemente präsentieren zudem das Hauptmotiv so, dass mindestens zwei Abschnitte eines Rands des Flächenbereichs entlang der unterschiedlichen Richtungen vor der auf das Hauptmotiv hin erfolgenden Bewegung des Zusatzmotives zurückweichen.

Mit den beiden unterschiedlich gerichteten Bewegungen des Zusatzmotivs auf das Hauptmotiv zu nimmt also die Größe der Fläche ab, in welcher das Hauptmotiv präsentiert wird. Für den Betrachter entsteht dadurch insgesamt der Eindruck, dass das Hauptmotiv vom bewegten Zusatzmotiv zugleich aus zwei Richtungen verdrängt oder weggewischt wird.

Der Kippwinkelbereich beginnt mit der Start-Kippstellung und endet mit der End-Kippstellung. Das Hauptmotiv kann in der End-Kippstellung gar nicht mehr zu sehen sein. Für den Betrachter wirkt es so, dass es beim Kippen vollständig verdrängt oder weggewischt wurde. Das Zusatzmotiv (mit seinen Teilen) kann in der Start-Kippstellung bereits zu sehen sein. Alternativ wird das Zusatzmotiv bzw. werden dessen zumindest zwei Teile jedoch ab der Start-Kippstellung erst abschnittsweise sichtbar.

Das Hauptmotiv soll beim Verändern der Kippstellung von der Start-Kippstellung hin zu der End-Kippstellung in dem Flächenbereich sichtbar sein, dessen Größe mit zunehmendem Kippen abnimmt. Die mindestens zwei Abschnitte des Rands des Flächenbereichs bewegen sich auf das Hauptmotiv hin bzw. zu dessen Zentrum - und zwar wie die Teile gleichzeitig und entlang unterschiedlicher Richtungen. Beim Verändern der Kippstellung folgt die Bewegung der Abschnitte somit der Bewegung des Zusatzmotivs.

Die Eigenschaft des Zusatzmotivs, sich mit dem Kippen durch den Kippwinkelbereich in unterschiedlichen Richtungen auf das Hauptmotiv hinzubewegen und gleichzeitig die Größe des Flächenbereichs, in dem das Hauptmotiv sichtbar ist, zu verkleinern, kann als motivzentrierter Bewegungseffekt verstanden werden, denn die Bewegung erfolgt motivzentriert, d.h. auf das Hauptmotiv hin, bevorzugt auf ein Zentrum des Hauptmotivs hin. Es entsteht dadurch ein Eindruck, der über einen bloßen Wechsel zweier Motive hinausgeht, nämlich beispielsweise der Eindruck, dass das Zusatzmotiv das Hauptmotiv verdrängt oder wegwischt. Dieser Effekt geschieht beispielsweise so, dass das Hauptmotiv bei einer bestimmten Start-Kippstellung ganz sichtbar ist. Verändert man die Kippstellung hin auf die bestimmte End-Kippstellung, d.h. über einen Kippwinkelbereich, ist das Hauptmotiv nur teilweise sichtbar, z.B. nur ein Teil des Hauptmotivs, bis es in der End-Kippstellung nicht mehr sichtbar ist. Der Flächenbereich, in dem das Hauptmotiv präsentiert wird, verkleinert sich somit beim Kippvorgang optisch unterstützt durch die gleichzeitige Bewegung des Zusatzmotivs. Die Verkleinerung erfolgt derart, dass der Rand des Flächenbereichs mindestens zwei Abschnitte hat, die sich vor dem Zusatzmotiv, das sich auf das Hauptmotiv hinbewegt, entsprechend zurückziehen. Dies erfolgt für die mindestens zwei Abschnitte gleichzeitig und entlang der unterschiedlichen Richtungen der Teile des Zusatzmotivs, d.h. beide Abschnitte bewegen sich in eine andere Richtung.

Es ist anzumerken, dass im Folgenden nicht stets wiederholt wird, dass die Mikroelemente das Hauptmotiv bzw. das Zusatzmotiv präsentieren, also jeweils entsprechend eingerichtet sind für die beschriebene Ausprägung des Haupt- und/oder des Zusatzmotivs. Die zumindest zwei Teile des Zusatzmotivs liegen benachbart der mindestens zwei Abschnitte eines Rands des Flächenbereichs, die gleichzeitig und entlang unterschiedlicher Richtungen vor der auf das Hauptmotiv hin erfolgenden Bewegung des Zusatzmotives zurückweichen. Im Folgenden wird ebenso nicht stets wiederholt darauf hingewiesen, dass mit der Bewegung der (zwei, drei oder mehr oder ...) Teile des Zusatzmotivs auf das Hauptmotiv zu eine entsprechende Abnahme des Flächenbereiches des Hauptmotivs bzw. zurückweichen der Abschnitte verbunden ist.

In Ausgestaltungen kann eine Größe und/oder Form der - sich in unterschiedliche Richtungen bewegenden - Teile des Zusatzmotivs beim Verändern der Kippstellung konstant bleiben. So können insbesondere unveränderte Teile des Zusatzmotives sich beim Verändern der Kippstellung einfach verschieben, beispielsweise zwei gegenläufige Balken sich mit fester Form und Größe bewegen. Denkbar sind jedoch auch eine Größenänderung bei konstanter Form, wie beispielsweise ein größenmäßig wachsender Balken, der eine Formänderung bei konstanter Größe, wie beispielsweise der Übergang eines länglichen Ovals in einen Balken mit gleicher Fläche.

In besonders bevorzugten Ausgestaltungen kann eine Größe und/ oder Form der sich in unterschiedliche Richtungen bewegenden Teile des Zusatzmotivs sich mit der Kippstellung verändern. Eine Verwendung zusammen mit unveränderten Teilen des Zusatzmotivs ist denkbar. So könnten beispielsweise zusätzlich zu den zwei gegenläufigen unveränderten Balken, zwei senkrecht dazu bewegte und ebenfalls zueinander gegenläufige Balken präsentiert werden. Das Hauptmotiv ist anfänglich in jeder der vier Raumrichtungen von einem Balken umgeben. Mit zunehmender Kippstellung wandern alle vier Balken zum Zentrum des Hauptmotivs. Wenn zwei Balken unverändert bleiben, nimmt für die anderen zwei Balken die Länge entsprechend der Bewegung der unveränderten Balken ab, so dass insbesondere Überschneidungen der vier Balken vermieden werden können. Eine genaue Gegenläufigkeit der Bewegungen ist nicht erforderlich. Ebenso ist es alternativ denkbar, dass alle vier (oder mehr) um das Hauptmotiv angeordneten Teile des Zusatzmotivs sich in ihrer Größe, bei Balken in ihrer Länge, gleichartig verringern. Drei symmetrisch um das Hauptmotiv angeordnete Teile, wie Balken, Ovale oder Ähliches, mit drei - beispielsweise im Winkel von 120 Grad zueinander angeordneten - unterschiedlichen Bewegungsrichtungen sind eine weitere Ausgestaltung eines bewegten Zusatzmotivs. Die drei Balken werden sich wiederum aufeinander zu und auf das Hauptmotiv zu bewegen. Die Länge der Balken (und somit auch deren Fläche) nimmt mit zunehmender Kippstellung ab.

Insbesondere kann die Größe eines Flächenbereichs, in welchem das Zusatzmotiv sichtbar ist, mit zunehmender Kippstellung zu- oder abnehmen. Diese Größe kann bevorzugt im gleichen Maß zu- oder abnehmen, wie der Flächenbereich des Hauptmotivs abnimmt. Für drei, vier oder mehr sich verschiebende Teile des Zusatzmotivs, die in einer Richtung kleiner werden (wie beispielsweise als Balken in ihrer Länge) nimmt die Größe des Flächenbereiches des Zusatzmotives ab. In dem Maß wie der Flächenbereich des Hauptmotivs abnimmt, nimmt dann auch die Größe des Flächenbereiches des Zusatzmotivs ab. In anderen Ausgestaltungen kann aber die Größe der Teile auch zunehmen. Beispielsweise wenn der hauptmotivferne Rand der zwei Teile, anfänglich zwei Balken oder gleichseitige Dreiecke, des Zusatzmotivs, ortsfest bleibt, bewegt der hauptmotivnahe Rand des Teils sich auf das Hauptmotiv zu. Die beiden Teile des Zusatzmotiv nehmen in Ihrer Größe zu, insbesondere so viel zu, wie der Flächenbereich des Hauptmotivs abnimmt. Beim Kippen werden somit aus beispielsweise zwei schmalen Balken zwei breite Rechtecke. Für den Betrachter kann insbesondere der Eindruck eines sich vor dem Hauptmotiv schließenden Vorhanges erzeugt werden. Aus zwei gleichseitigen Dreiecken (z.b. mit einer Seite zum Hauptmotiv) entstehen zwei längliche gleichschenklige Dreiecke (mit der unverändert langen Seite zum Hauptmotiv).

In bevorzugten Ausgestaltungen nimmt mit zunehmender Kippstellung innerhalb des Kippwinkelbereichs der präsentierte (und somit für den Betrachter sichtbare) Anteil des Hauptmotivs ab. Für den Betrachter entsteht der Eindruck, dass das Zusatzmotiv das Hauptmotiv zunehmend (zwei- oder mehrseitig) verdeckt oder wegwischt. Alternativ kann das Hauptmotiv mit zunehmender Kippstellung innerhalb des Kippwinkelbereichs zunehmend verkleinert präsentiert werden. Für den Betrachter entsteht der Eindruck, dass das Zusatzmotiv das Hauptmotiv verdeckt (zwei- oder mehrseitig) verdrängt bzw. komprimiert.

In Ausgestaltungen ist ein Zentrum des Hauptmotivs ortsfest und/ oder bewegen die zumindest zwei Teile des Zusatzmotivs sich auf das Zentrum des Hauptmotivs zu. Unbewegte dreidimensional (oder schwebend über oder unter einer Strukturebene) dargestellte Motive, deren Darstellung sich beim Kippen nur an den geänderten Betrachtungswinkel anpasst, sind weiterhin orstfeste Motive im vorliegenden Sinne.

Da der motivzentrierte Bewegungseffekt des Zusatzmotiv bevorzugt zentral endet, nämlich wenn die beiden Abschnitte sich vollständig aufeinander zubewegt haben, müssen in jeder Teilfläche der Struktur die Mikrostrukturelemente nur auf zwei Effekte aufgeteilt werden. Die Helligkeit des Sicherheitselementes ist besonders hoch, da zu Darstellung des sich verändernden Hauptmotivs sehr viele Mikroelemente in der Struktur verwendet werden können. Dies verbessert die Lichtstärke grundsätzlich. Weiter ist das Hauptmotiv für alle Kippwinkel innerhalb des Kippwinkelbereichs mindestens teilweise sichtbar. Auch dadurch kann es sehr lichtstark ausgestaltet werden und ist besser erkennbar.

Das Hauptmotiv und das Zusatzmotiv können zusammen als Gesamtmotiv des Sicherheitsmerkmals bezeichnet werden. Der Flächenbereich, in welchem das Gesamtmotiv präsentiert wird, entspricht minimal dem initialen Flächenbereich des Hauptmotivs und kann sich aus den initialen Flächenbereichen des Hauptmotivs und des Zusatzmotivs zusammensetzen.

Die unterschiedlichen Bewegungsrichtungen der (zwei) Teile des Zusatzmotivs liegen mit Vorteil bei zumindest einer Kippstellung innerhalb des Kippwinkelbereichs in einem Winkel von mehr als 90 Grad (bis 180 Grad) zueinander, bevorzugt in einem Winkel von mehr als 120 (bis 180 Grad) zueinander. Weiter bevorzugt liegen die Bewegungsrichtungen in einem Winkel von (170 bis) 180 Grad zueinander, sind also gegenläufig.

Die Bewegungsrichtungen der zumindest zwei Teile des Zusatzmotivs können innerhalb des Kippwinkelbereichs unverändert bleiben, also konstant einen der genannten Winkel haben. Alternativ kann sich der Winkel mit zunehmender Kippstellung innerhalb des Kippwinkelbereichs ändern. Insbesondere kann der Winkel zwischen den Bewegungsrichtungen zunehmen oder abnehmen. Minimal wird bei der Änderung einer der genannten Winkel erreicht oder von diesem ausgegangen bzw. maximal von 180 Grad erreicht respektive davon ausgegangen. Beispielsweise könnte das Zusatzmotiv das Hauptmotiv wie eine (sich öffnende oder schließende) Tür mit zwei Flügeln verdrängen.

Dass das Zusatzmotiv mindestens zwei Teile umfasst wurde bereits erwähnt. In bevorzugten Varianten sind es genau zwei, genau drei, genau vier oder mehr als vier in jeweils unterschiedliche Richtungen auf das Hauptmotiv zu bewegte Teile. Die genannten Winkelangaben gelten für zwei der Teile, insbesondere für nur ein Paar von Teilen (oder jeweils für zwei Paare von Teilen unterschiedlicher Bewegungsrichtungen). Die Anzahl der entsprechend zurückweichenden Abschnitte des Randes entspricht jeweils der Anzahl der Teile des Zusatzmotivs.

Die Teile des Zusatzmotivs können voneinander beabstandete oder unbeabstandete Teile sein. Beim Kippen bzw. Verändern der Kippstellung kann der Abstand sich ändern oder unverändert bleiben. So können beispielsweise vier separate Balken sich beim Kippen, insbesondere paarweise gegenläufig, aufeinander zu bewegen und entweder separat, also beabstandet, bleiben oder sich zu einem (sich stetig verkleinernden) Rahmen um das Hauptmotiv verbinden, also unbeabstandete Teile bilden. Unbeabstandete Teile des Zusatzmotivs, beispielsweise Teile eines rechteckigen oder ovalen Rahmens oder eine kreisförmigen Rings, können sichtbare Grenzlinien zwischen den Teilen aufweisen oder (ohne Grenzlinien zwischen den Teilen) für den Betrachter als unterschiedlich bewegte Teile erkennbar des Zusatzmotivs erkennbar sein. Vorzugsweise umfasst das Zusatzmotiv innerhalb des Kippwinkelbereichs bei mindestens einer Kippstellung, der Mehrheit der Kippstellungen oder jeder Kippstellung voneinander beabstandete Teile. Ergänzend oder alternativ umfasst das Zusatzmotiv innerhalb des Kippwinkelbereiches bei mindestens einer Kippstellung, bei der Mehrheit der Kippstellungen oder bei jeder Kippstellung unbeabstandete Teile.

Besonders vorteilhaft ist es die Teile des Zusatzmotivs durch separate Balken zu bilden, die sich - gegenläufig oder mit zunehmender Kippstellung zunehmend gegenläufig - aufeinander zubewegen, wobei insbesondere die Balken in der End-Kippstellung immer noch voneinander beabstandet sind. Ebenso bereits angedeutet wurde, dass das Zusatzmotiv mit seinen Teilen das Hauptmotiv vollständig umgeben kann, vorzugsweise ringförmig, insbesondere kreisringförmig, rahmenförmig, insbesondere als rechteckiger Rahmen, oder in Augenlidform, umgibt.

In besonderen Ausgestaltungen weist das Zusatzmotiv eine Detailstruktur auf, welche sich mit dem Kippen verändert und/ oder die Bewegung der Teile erkennbar macht. Als Detailstruktur kann nur beispielsweise ein Muster, eine Unterteilung oder die Dreidimensionalität, wie aus der Strukturebene heraus gewölbte Erscheinung, des Zusatzmotivs dienen. Die Detailstruktur kann angepasst sein, um die Bewegung des Zusatzmotivs für den Betrachter erkennbar zu machen. Alternativ oder ergänzend kann die Detailstruktur auch eine von der Bewegung des Zusatzmotivs auf das Hauptmotiv unabhängige Veränderung erfahren. So kann eine Detailstruktur in einem in Größe und Form unveränderlichen Teil sich beim Kippen beispielsweise als Muster in eine andere Richtung bewegen als das Teil selbst oder sich als Wölbung ändern.

Für Verkippungen, die senkrecht zur Verkippung von Start-Kippstellung zur End-Kippstellungen liegen, wird das Hauptmotiv bevorzugt grundsätzlich unverändert präsentiert. Auch dies verbessert die Wahrnehmung. Besonders bevorzugt ist deshalb ein rotationsymmetrisches oder in seinen Umrissen kreisförmiges Hauptmotiv, da ein solches Element besonders gut wirkt, wenn man es in alle Richtungen kippen kann.

Besonders sicher sind Motive, die einen dreidimensionalen Effekt zeigen, da sie schwerer nachzubilden sind. So kann das Hauptmotiv und/ oder das Zusatzmotiv für den Betrachter dreidimensional präsentiert werden oder in einer von der Strukturebene abweichenden Ebene, insbesondere über oder unter der Strukturebene schwebend, präsentiert werden. Bevorzugt wird das Zusatzmotiv in einer Ebene schwebend präsentiert, die über einer Ebene liegt, in welcher das Hauptmotiv präsentiert wird. Die grundsätzlichen Strukturen zur Präsentation des Hauptmotivs oder des bewegten Zusatzmotivs, ggf. auch mit dreidimensionalem Effekt, sind für sich genommen hinreichend bekannt, nur beispielsweise aus WO 2011/066990 A2, WO 2015/078572 A1 oder WO 2016/180522 A1.

In der Regel ist die Struktur eine Mikrospiegelstruktur mit einer Vielzahl aus gerichtet reflektierenden, vorzugsweise geneigten und planen (bzw. nichtdiffraktiven), Mikrospiegeln. Die Struktur umfasst insbesondere eine geprägte Schicht, vorzugsweise eine gehärtete Prägelackschicht, insbesondere ausgebildet als UV-gehärtete Prägelackschicht, welche mit einer reflektionserhöhenden Beschichtung versehen ist.

Mit Vorteil sind mindestens einige der Mikroelemente (bzw. Mikrospiegel) mit einer einen Farbeindruck erzeugenden Farbbeschichtung versehen. Die Farbbeschichtungen der Mikrospiegel sind in vorteilhaften Gestaltungen durch lasierende Farben gebildet. Auch Metallisierungen, beispielsweise aus Aluminium, Silber oder einer Legierung, etwa aus Kupfer und Aluminium, kommen in Frage, ebenso Dünnschichtaufbauten, insbesondere farbkippende Dünnschichtaufbauten, Gold-Blau oder Silizium-Aluminium-Dünnschichten. Die Farbbeschichtungen können auch durch lasierende Farben mit einer hinterlegten metallischen Verspiegelung, beispielsweise aus Aluminium, gebildet sein. Die Farbbeschichtungen können dabei ein lasierendes Bild aus mehreren lasierenden Farben darstellen, das mit einer Verspiegelung, beispielsweise aus Aluminium, hinterlegt ist. Auch Lumineszenzfarben, insbesondere Fluoreszenzfarben mit einer metallischen Verspiegelung kommen als Farbbeschichtungen in Betracht. Die Farbbeschichtungen können auch durch Strukturfarben, insbesondere durch Nano- und Binärstrukturen, gebildet sein, welche auf oder in die Mikrospiegel geprägt sind. Schließlich kommen auch Nanopartikelfarben als Farbbeschichtungen in Betracht, wie etwa Gold-Blau-Partikel, verschiedene Effektpigmente, farbkippende Pigmente oder Supersilber. Die Farbbeschichtungen sind vorzugsweise direkt auf die Mikrospiegel aufgebracht und folgen deren Reliefverlauf.

In der bevorzugten Ausgestaltung sind die Mikroelemente des Hauptmotivs und des Zusatzmotivs in der Struktur verschachtelt angeordnet. Die Mikroelemente können in einem regelmäßigen Muster angeordnet und ineinander verschachtelt sein. Bevorzugt werden jedoch in einer Anordnung von Mikroelementen Mikroelemente unterschiedlicher Form und/oder Größe und/oder Beabstandung vorgesehen. Insbesondere unbeabsichtigte diffraktive Effekte werden somit vermieden. Vorzugsweise erfolgt auch die Verschachtelung unregelmäßig. Insbesondere kann die Verschachtelung pseudozufällig und/oder in Pixeln mit m*n Mikrospiegeln erfolgen (mit gleicher oder unterschiedlicher Größe/Form der Mikro-spiegel bzw. mit fester, pseudozufälliger und/oder helligkeitsorientierter Positionierung eines oder mehrerer Mikroelemente eines Motivs innerhalb des Pixels). Die Struktur kann ferner Mikroelemente enthalten, die als Hintergrund für das Haupt- und/oder das Zusatzmotiv dienen, indem sie beispielsweise bei keiner der Kippstellungen des Kippwinkelbereiches oder bei der aktuellen Kippstellung nicht in Richtung des Betrachters reflektieren.

Das Sicherheitsmerkmal realisiert ein kontinuierliches und zugleich leicht erkennbares und nachvollziehbares Verschwinden des Hauptmotivs beim Kippen. Zudem eröffnen sich vielfältige Ausgestaltungsmöglichkeiten, die ein sehr gut erkennbares und verständliches Sicherheitselement zur Folge haben.

Das Sicherheitsmerkmal kann in einem Sicherheitselement bereitgestellt werden. Das Sicherheitselement kann eine eigene Trägerschicht, beispielsweise eine Kunststoff-Folie, umfassen oder trägerlos sein. Das Sicherheitselement ist für ein Aufbringen auf, beispielsweise als Sicherheitspatch oder Sicherheitsstreifen, oder ein Einbringen in, beispielsweise als Sicherheitsfaden, einen abzusichernden Gegenstand vorgesehen. Der abzusichernde Gegenstand kann ein Datenträger, insbesondere Wertdokument, wie Banknote, oder Ausweis oder Chipkarte, bzw. ein Produkt bzw. dessen Verpackung sein. Für ein Aufbringen auf den Gegenstand werden in der Regel viele Sicherheitselemente hintereinander auf einem Zwischenträger bereitgestellt, mit dem sie für die Übertragung auf den Gegenstand lösbar verbunden sind.

Das vorliegende Sicherheitsmerkmal kann alternativ auch direkt auf dem abzusichernden Gegenstand, wie Datenträger, insbesondere Wertdokument (insb. Banknote), Ausweis oder Chipkarte, oder Produkt bzw. dessen Verpackung erstellt werden.

Nachfolgend wird die Erfindung anhand von Ausführungsbeispielen unter Bezugnahme auf die beigefügten Zeichnungen, die ebenfalls erfindungswesentliche Merkmale offenbaren, noch näher erläutert. Diese Ausführungsbeispiele dienen lediglich der Veranschaulichung und sind nicht als einschränkend auszulegen. Beispielsweise ist eine Beschreibung eines Ausführungsbeispiels mit einer Vielzahl von Elementen oder Komponenten nicht dahingehend auszulegen, dass alle diese Elemente oder Komponenten zur Implementierung notwendig sind. Vielmehr können andere Ausführungsbeispiele auch alternative Elemente und Komponenten, weniger Elemente oder Komponenten oder zusätzliche Elemente oder Komponenten enthalten. Elemente oder Komponenten verschiedener Ausführungsbespiele können miteinander kombiniert werden, sofern nichts anderes angegeben ist. Modifikationen und Abwandlungen, welche für eines der Ausführungsbeispiele beschrieben werden, können auch auf andere Ausführungsbeispiele anwendbar sein. Zur Vermeidung von Wiederholungen werden gleiche oder einander entsprechende Elemente in verschiedenen Figuren mit gleichen Bezugszeichen bezeichnet und nicht mehrmals erläutert. In den Figuren zeigen:
- Fig. 1: eine Draufsicht auf eine Banknote,
- Fig. 2: eine Schemadarstellung zur Erläuterung von Kippwinkeln beim Betrachten eines Sicherheitsmerkmals der Banknote,
- Fig. 3: eine Schemadarstellung zur Erläuterung des Aufbaus eines Flächenbereichs des Sicherheitsmerkmals der Fig. 1,
- Fig. 4A-4E: verschiedene Darstellungen eines Hauptmotives und eines Zusatzmotives, die bei unterschiedlichen Kippwinkeln einer ersten Ausführungsform des Sicherheitsmerkmal, und
- Fig. 5-8: Schemadarstellungen für weitere Ausführungsformen hinsichtlich eines Motivwechsels beim Sicherheitselement der Fig. 1.

Fig. 1 zeigt in Draufsicht eine Banknote 2 oder eine noch nicht umlauffähige Vorstufe einer solchen Banknote. Die Banknote umfasst ein Sicherheitselement 4 mit einem Sicherheitsmerkmal 3, das auf seinem Flächenbereich 5 eine Mikrostruktur hat, welche ein Hauptmotiv zeigt. Die Erscheinung des Hauptmotivs hängt dabei vom Kippwinkel ab, um den das Sicherheitsmerkmal 3 beim Betrachten gekippt wird. Der Begriff der Kippung wird hierbei wie üblich auf eine Winkeländerung der Relativlage zwischen dem im Wesentlichen flachen Sicherheitsmerkmal 3 und der Betrachtungsrichtung bezogen, aus der ein Betrachter auf das Sicherheitsmerkmal blickt. Diese Relativlage kann durch ein Kippen des Sicherheitsmerkmals bei festliegender Betrachtungsrichtung geändert werden oder durch Ändern des Betrachtungswinkels bei festliegendem Sicherheitsmerkmal. Kombinationen sind natürlich möglich. Nachfolgend wird der Einfachheit halber von einem Kippen des Sicherheitsmerkmals 3 ausgegangen. Nicht in der Figur dargestellt ist, dass das Sicherheitselement 4 neben dem gezeigten Sicherheitsmerkmal 3 in der Regel eine Vielzahl weiterer Sicherheitsmerkmale aufweisen wird, die angrenzend, beabstandet oder rückseitig zu dem Sicherheitsmerkmal 3 vorliegen können. Ebenso nicht figürlich dargestellt sind die üblichen weiteren Sicherheitsmerkmale und/oder Sicherheitselemente, welche die Banknote umfassen wird.

Fig. 2 zeigt, dass Bezug genommen wird auf das Kippen um eine Kippachse 6. Die Kippachse 6 liegt insbesondere in der Ebene des Sicherheitsmerkmals 3 und somit auch in der Ebene der Banknote 2. Die hier betrachtete Kippung verläuft über einen Kippwinkelbereich 11 von einer Start-Kippstellung 8 zu einer End-Kippstellung 10. Die Start-Kippstellung 8 schließt sich dabei an eine erste Zone 13 an und der End-Kippstellung 10 ist eine zweite Zone 14 nachgelagert, die noch erläutert werden.

Wie Fig. 3 schematisch zeigt, weist der Flächenbereich 5 des Sicherheitsmerkmals 3 eine Vielzahl an ersten Mikroelementen 15 und zweiten Mikroelementen 16 auf, die ineinander verschachtelt beispielsweise in einem ersten Muster 17 (erste Mikroelemente 15) bzw. einem zweiten Muster 18 (zweite Mikroelemente 16) angeordnet sind. Eine derartige Anordnung und Ausgestaltung von Mikroelementen ist aus dem Stand der Technik bekannt, beispielsweise aus der WO 2019/219239 A1 mit Mikroelementen in Form von gekippten Mikrospiegeln, insbesondere plane Mikrospiegel oder Mikrohohlspiegel. Es ist aber auch möglich diffraktive, gerichtet reflektierende Mikroelemente einzusetzen. Die Mikroelemente 15, 16 sorgen dafür, dass ein Hauptmotiv 20 (vgl. Fig. 4A) und ein Zusatzmotiv 22 (vgl. Fig. 4E) präsentiert wird. Die ersten Mikroelemente 15 präsentieren dabei das Hauptmotiv 20, die zweiten Mikroelemente 16 das Zusatzmotiv 22.

Fig. 3 zeigt zunächst nur beispielhaft für eine verschachtelte Anordnung eine regelmäßige Anordnung von Mikroelementen 15,16, die zudem regelmäßig ineinander verschachtelt sind. Bevorzugt werden jedoch in einer Anordnung von Mikroelementen Mikroelemente unterschiedlicher Form und/oder Größe und/oder Beabstandung vorgesehen. Insbesondere unbeabsichtigte diffraktive Effekte werden somit vermieden. Auch die Verschachtelung ist bevorzugt komplexer als in der Figur dargestellt. Vorzugsweise erfolgt auch die Verschachtelung unregelmäßig. Insbesondere kann die Verschachtelung pseudozufällig und/oder in Pixeln mit m*n Mikrospiegeln erfolgen (mit gleicher oder unterschiedlicher Größe/Form der Mikrospiegel bzw. mit fester, pseudozufälliger und/oder helligkeitsorientierter Positionierung eines oder mehrerer Mikroelemente eines Motivs innerhalb des Pixels). Ebenfalls nicht figürlich dargestellt, sind Positionen von Mikroelementen in der Anordnung oder Mikroelemente, die als Hintergrund eines Motives dienen, indem sie beispielsweise gar nicht oder bei dem Kippwinkel nicht in Richtung des Betrachters reflektieren. Eine Verschachtelung in einem Abschnitt bzw. Flächenbereich erlaubt es in dem Abschnitt kippwinkelabhängig nacheinander (oder gleichzeitig) unterschiedliche Motive darzustellen.

Bevorzugt umfasst der Flächenbereich 5 nur gerichtet reflektierende Mikroelemente von genau zwei Motiven, wodurch das Hauptmotiv 20 und das Zusatzmotiv 22 sehr lichtstark präsentiert werden.

Beginnt man nun eine Kippung in der ersten Zone 13 von Fig. 2, d.h. vor der Start-Kippstellung 8, ist in einer Ausführungsform zuerst nur das Hauptmotiv 20 sichtbar (vgl. Fig. 4A), das von den ersten Mikroelementen 15 präsentiert wird, solange die Kippung 12 in der ersten Zone 13 liegt. Fig. 4A zeigt das Hauptmotiv 20 exemplarisch als Ring. Alternativ ist für Kippwinkel, die in der ersten Zone 13 liegen, ein Zusatzmotiv 22 ebenfalls bereits sichtbar (vgl. Fig. 4B). Das Zusatzmotiv 22 kann für Kippwinkel in der ersten Zone 13 beispielsweise unbewegt sein oder sich entfernt von dem Hauptmotiv 20 bewegen. Das Zusatzmotiv 22 wird dem Betrachter von den zweiten Mikroelementen 16 präsentiert.

Für alle Figuren gilt die generelle Anmerkung, dass die Motive in den Figuren zwar dunkel vor hellem Hintergrund dargestellt sind, für den Betrachter jedoch hell (weil gerichtet zum Betrachter reflektierend) präsentiert werden, während der Hintergrund dunkler (weil nicht zum Betrachter reflektierend) wirkt.

Führt man die Kippstellung 12 aus der ersten Zone 13 hinaus, bewegt sich ab der Start-Kippstellung 8 das Zusatzmotiv 22 in zwei unterschiedliche Richtungen 26a, 26b auf das Hauptmotiv 20 zu. Das Zusatzmotiv 22 umfasst in dieser Ausgestaltung zwei Teile 22a, 22b. Die beiden Teile 22a, 22b des Zusatzmotivs sind in diesem Beispiel durch längliche Balken gebildet. Die Bewegungsrichtungen 26a, 26b liegen in einem Winkel von 180 Grad zueinander, sind also gegengleich zum Hauptmotiv 20 gerichtet. Das Hauptmotiv 20 nimmt, wie Fig. 4B veranschaulicht, einen Flächenbereich 25 ein, der von einer Grenze 24 umgrenzt wird. Die Grenze 24 weist zwei Abschnitte 24a, 24b auf.

Wie die Fig. 4B bis 4D zeigen, bewegt sich beim Kippen durch den Kippbereich 11 das Zusatzmotiv 22 in den zwei Richtungen 26a, 26b auf das Hauptmotiv 20 zu und wird zugleich der Flächenbereich 25 des Hauptmotivs 20 kleiner. Das Hauptmotiv 20 verschwindet, denn es wird nur innerhalb dieses Flächenbereichs 25 präsentiert. Die beiden Abschnitte 24a, 24b des Randes 24 des Flächenbereiches 25 bewegen sich entlang der gegenläufigen Bewegungsrichtungen 26a, 26b aufeinander zu. Die Abschnitte 24a, 24b folgen also beim Kippen ab der Start-Kippstellung 8 bis zur End-Kippstellung 10 der Bewegung der Teile 22a, 22b des Zusatzmotivs 22. Die Bewegung der Teile 22a, 22b ist auf das Zentrum des Hauptmotivs 20 gerichtet. Die Bewegung entlang der Richtungen 26a, 26b ist motivzentriert. Das Verschwinden des Hauptmotivs 20 entspricht in Fläche und Richtung der Bewegung der beiden Teile des Zusatzmotivs. Für den Betrachter verdrängen die beiden bewegten Teile des Zusatzmotivs das Hauptmotiv.

Das Hauptmotiv 20 verschwindet bei zunehmenden Kippen bis es, wie in Fig. 4E dargestellt, überhaupt nicht mehr zu sehen ist. Die Abschnitte der Grenze 24 des Flächenbereichs haben sich im Zentrum des ursprünglich zu sehenden Hauptmotivs 20 getroffen. Gleiches gilt für die Teile 22a, 22b des Zusatzmotivs 22. Die beiden Teile 22a, 22b des Zusatzmotivs können - wie in Fig. 4E angedeutet - beabstandet voneinander als separate Teile oder unbeabstandet als das Zusatzmotiv präsentiert werden.

Für Kippwinkel die in der zweiten Zone 14 von Fig. 2 liegen, kann beispielsweise nur das Zusatzmotiv 22 präsentiert werden (vgl. Fig 4E). Alternativ kann auch das Zusatzmotiv 22 für Kippwinkel der zweiten Zone 14 wieder verschwinden bzw. nicht mehr präsentiert werden, so dass keines der beiden Motive 20, 22 mehr präsentiert wird.

In der Ausführungsform der Fig. 4B bis 4E hat das Zusatzmotiv 22 eine Ausdehnung, die nicht so groß ist, wie die des vollständig sichtbaren Hauptmotivs 20. Dennoch wird das Hauptmotiv 20 nicht mehr in Bereichen präsentiert, über welche die Teile 22a, 22b des Zusatzmotivs 22 bereits gelaufen sind, wie Fig. 4E deutlich zeigt.

Das Zusatzmotiv 22 kann für den Betrachter auch die Wirkung eines Vorhangs haben, der sich beidseitig vor das Hauptmotiv 20 schiebt. Dies kann, ähnlich wie in Fig. 4B-4E gezeigt, erreicht werden, wenn hinter den Teilen 22a, 22b des Zusatzmotivs weitere streifen- oder balkenförmige Teile folgen, die sich ebenso wie die beiden Teile 22a, 22b bewegen. Die weiteren Teile können beispielsweise in ihrer Helligkeit (hell/mittelhell), ihrem Muster oder ihrer Farbe von den zwei Teilen 22a, 22b unterscheidbar sein. In solchen Fällen nimmt die Größe des Zusatzmotivs im gleichen Maß zu, wie die Größe des Flächenbereichs 25 abnimmt. Die Teile 22a, 22b des Zusatzmotivs können alternativ zur Erscheinung gemäß Fig. 4E in der End-Kippstellung wiederum auch zusammenwachsen und/ oder verschmelzen.

Alternativ zur Bewegung in ihrer Erscheinung gleichbleibender Teile des Zusatzmotivs 22 (Ortsverschiebung) ist es ebenfalls möglich, dass die Teile 22a, 22b mit der Bewegung ihre Größe ändern, z.B. so dass der hauptmotivfernste Rand der Teile 22a, 22b während des Bewegungseffektes ortsfest bleibt. Dies verstärkt den Eindruck eines Vorhangs oder einer Blende, welche sich vor das Hauptmotiv 20 schiebt. Eine solche Ausgestaltung ist in Fig. 5A-5D gezeigt.

Fig. 5A zeigt in den Teilen 22a, 22b des Zusatzmotivs 22 eine Detailstruktur 23. Die Detailstruktur 23 ist im hauptmotivnahen Abschnitt der Teile 22a, 22b angeordnet. Während des Kippvorganges bewegen sich - wie in Fig. 5B bis 5E dargestellt - auch die Detailstrukturen 23 des Zusatzmotives 22 in der entsprechenden Richtung 26a, 26b mit. Der hauptmotivferne Rand der Teile 22a, 22b bleibt ortsfest, so dass insgesamt die Größe des Zusatzmotives 22 zunimmt. Die Teile 22a, 22b des Zusatzmotives weisen eine (beliebige) Detailstruktur 23 auf, welche die Bewegung der Teile erkennbar macht. Die Detailstruktur 23 kann also beliebig ausgebildet sein und ist nur beispielhaft als Dreieck dargestellt. Als Detailstruktur kann neben Formen, Mustern, etc. auch ein Ebenenbezug (wie Wölbung aus der Substratebene hinaus, Lage über oder unter der Substratebene) dienen. Die in die Richtungen 26a, 26b, also in das Zentrum des Hauptmotives, gerichtete Bewegung der Teile 22a, 22b des Zusatzmotives ist für den Betrachter - spätestens durch die Detailstrukturen 23 - erkennbar. Wie ein beidseitiger Vorhang verhindern die bewegten Teile des Zusatzmotives 22 für den Betrachter scheinbar den Blick auf das Hauptmotiv 20. Durch die Bewegung des Zusatzmotivs ist die Veränderung beim Kippen deutlich von einem bloßen Aufdecken eines statischen Zusatzmotivs unterschiedlich. Optional können hauptmotivferne Abschnitte der Teile 22a, 22b statisch bleiben. Alternativ können hauptmotivferne Abschnitte der Teile 22a, 22b sich anders, insbesondere mit geringerer Geschwindigkeit und/ oder mit orts- (und/ oder kippwinkel-) abhängiger Geschwindigkeit, bewegen. Insbesondere diese Ausgestaltungen können den Eindruck eines Vorhanges verstärken.

Fig. 6A und 6B zeigen unter anderem, dass das Aufeinanderzubewegen der Teile des Zusatzmotives 22 und das Rückweichen der Abschnitte der Grenze 24 nicht auf geradlinige Teile beschränkt ist. Weiterhin wird erkennbar, dass eine gleichzeitige Bewegung von mehr als zwei Teilen des Zusatzmotivs in mehr als zwei hauptmotivzentrierte Richtungen erfolgen kann. Fig. 6A zeigt ein Hauptmotiv 20, hier rein beispielhaft als Smiley gezeichnet, das von einer ringförmigen Grenze 24, hier beispielsweise als Kreis dargestellt, umgeben ist. Das Zusatzmotiv 22 ist in dieser Darstellung kreisringförmig, z.B. als Irisblende, ausgebildet. Es umgibt das Hauptmotiv 20. Das Zusatzmotiv 22 kann eine Vielzahl von Teilen 22a, 22b umfassen. Eine Detailstruktur 23 kann durch die Grenzen der Teile 22a, 22b vorliegen oder wie zu Fig. 5A beschrieben unterschiedlich ausgebildet sein. Das Zusatzmotiv 22 bewegt sich beim Kippen auf das Hauptmotiv zu. Die Richtung(en) 26 der Bewegung(en) des Zusatzmotivs 22 ist (sind) zum Zentrum des Hauptmotivs gerichtet.

Fig. 6A und 6B zeigen das Hauptmotiv 20, das bei zunehmenden Kippen durch den Kippbereich 11 dadurch verschwindet, dass das Zusatzmotiv sich in mehr als zwei motivzentrierten Richtungen 26 sich auf das Hauptmotiv zu bewegt. Die Grenze 24 um das Hauptmotiv 20 zieht sich entsprechend zusammen.

Das Zusatzmotiv 22 bzw. die Teile 22a, 22b des Zusatzmotivs verändern zudem ihre Erscheinung beim Kippen. So wird z.B. das Zusammenziehen einer Irisblende oder ein Augenlidschlag nachgebildet. Alternativ hat das Zusatzmotiv eine gleichbleibende Ringstärke und zieht sich beim Kippen zusammen. In den Fig. 6A und 6B ändert sich das Zusatzmotiv 22 beim Kippen durch eine dynamische Detailstruktur 23, beispielsweise in Form einer sich verstellenden Irisblende etc., wie dies in Fig. 6A und 6B gezeigt ist. Der Umriss der Teile des Zusatzmotives ändert sich. Vorzugsweise bleibt dabei die grundsätzliche Außenform des Zusatzmotives, hier ein Ring, unverändert. Zudem oder alternativ kann das Zusatzmotiv 22 beispielsweise auch eine Wölbung aufweisen, dessen Maxmium stets in der Mitte des Ringes liegt.

Bevorzugt bewegt sich das Zusatzmotiv 22 beim Kippen bis zu einer End-Kippstellung bis zum ehemaligen Zentrum des dann verschwundenen Hauptmotivs.

Fig. 7 zeigt eine Ausführungsform, die verdeutlicht, dass die Bewegungsrichtungen 26a, 26b der Teile 22a, 22b des Zusatzmotivs sich auf das Hauptmotiv 22 und aufeinander zu bewegen, ohne dass die Bewegungen exakt gegenläufig sein müssen. Die Bewegungsrichtungen 26a, 26b können wie in dem gezeigten Beispiel in einem stumpfen Winkel, beispielsweise von 180+/-45 Grad also 135 bis 225 Grad, liegen (exakt gegenläufig entspricht 180 Grad). Beispielsweise für geradlinige Balken als Teile des Zusatzmotivs oder für geradlinige Abschnitte 24a, 24b der Grenze 24, können sich die Teile 22a, 22b auf das Hauptmotiv 22 und aufeinander zu bewegen. In Fig. 7 erfolgt die Bewegung ähnlich einer Regieklappe. Gezeigt ist ein Kippzustand ähnlich dem der Fig. 4C.

Fig. 8 verdeutlicht, dass zwischen dem Zusatzmotiv 22 und dem Hauptmotiv 20 kein unmittelbares Aneinanderstoßen an den Abschnitten 24a, 24b erforderlich ist, obwohl eine solche Ausgestaltung natürlich möglich wäre. Vielmehr wird bevorzugt zwischen der hauptmotivseitigen Grenze 32 des Zusatzmotivs 22 und dem gegenüberliegenden, sich bewegenden Abschnitt 24a des Randes eine Lücke 34 bestehen. Die Lücke 34 ist für den Betrachter erkennbar, weist also eine Größe von mindestens 100 µm auf.

Das Hauptmotiv 20 kann sich in Ausführungsformen mit dem Kippen dynamisch verändern - zusätzlich zur Änderung des Flächenbereichs 25, in dem es sichtbar ist.

Betrachtet man erneut Fig. 2, kann man sich vorstellen, dass sich an die zweite Zone 14 ein weiterer Kippwinkelbereich anschließen könnte, in welchem die Bewegungen in genau den entgegengesetzten Richtungen verlaufen. Das Zusatzmotiv bewegt sich nach außen und der Flächenbereich 25 mit dem Hauptmotiv wächst beim weiteren Kippen an. An den weiteren Kippwinkelbereich würde sich dann wiederum einer weitere erste Zone anschließen. Die zweite Zone 14 könnte dafür beispielsweise im Wesentlichen senkrecht zur Ebene des Sicherheitsmerkmals liegen. Beim weiteren Kippen über die zweite Zone 14 hinaus zeigt sich die Gegenbewegung, also beispielsweise Fig. 4E bis 4B. Jedoch sind solche Ausgestaltungen nachteilig, weil lichtschwächer, da die Anzahl der verfügbaren Mikrospiegel pro Motiv sinkt.

### Bezugszeichenliste

- 2: Banknote
- 3: Sicherheitsmerkmal
- 4: Sicherheitselement
- 5: Fläche
- 6: Kippachse
- 8: Start-Kippstellung
- 10: End-Kippstellung
- 11: Kippwinkelbereich
- 12: Kippstellung
- 13: erste Zone
- 14: zweite Zone
- 15: erstes Mikroelement
- 16: zweites Mikroelement
- 17: erstes Muster
- 18: zweites Muster
- 20: Hauptmotiv
- 22: Zusatzmotiv
- 23: Detailstruktur
- 22a, 22b: Teile
- 24: Grenze
- 24a, 24b: Abschnitte
- 25: Flächenbereich
- 26a, 26b: Richtungen
- 32: Grenze
- 34: Lücke

## Patentansprüche

1. Flächiges Sicherheitsmerkmal (3), das beim Kippen über einen Kippwinkelbereich (11) seine Erscheinung ändert und das eine Struktur aufweist, die ein Hauptmotiv (20) und ein Zusatzmotiv (22) präsentiert, wobei die Struktur Mikroelemente (15,16) aufweist, die das Hauptmotiv (20) und das Zusatzmotiv (22) präsentieren,
- wobei die Mikroelemente (15) das Hauptmotiv (20) so präsentieren, dass es bei einer bestimmten Start-Kippstellung (8) in einem Flächenbereich (25) sichtbar ist und bei Verändern der Kippstellung (12) hin zu einer bestimmten End-Kippstellung (10) innerhalb des Kippwinkelbereichs (11) die Größe des Flächenbereichs (25), in welchem das Hauptmotiv (20) sichtbar ist, mit zunehmendem Verändern der Kippstellung (12) abnimmt, und
- wobei die Mikroelemente (16) das Zusatzmotiv (22) so präsentieren, dass es sich beim Verändern der Kippstellung (12) hin zur End-Kippstellung (10) auf das Hauptmotiv (20) zubewegt,
**dadurch gekennzeichnet, dass**
die Mikroelemente (16) mindestens zwei Teile (22a, 22b) des Zusatzmotives (22) so präsentieren, dass die Teile (22a, 22b) des Zusatzmotives (22) sich beim Verändern der Kippstellung (12) in unterschiedliche Richtungen (26; 26a, 26b) auf das Hauptmotiv (20) zu bewegen, und
die Mikroelemente (15) das Hauptmotiv (20) so präsentieren, dass mindestens zwei Abschnitte (24a, 24b) eines Rands (24) des Flächenbereichs (25) entlang der unterschiedlichen Richtungen (26; 26a, 26b) vor der auf das Hauptmotiv (20) hin erfolgenden Bewegung des Zusatzmotives (22) zurückweichen.

2. Sicherheitsmerkmal (3) nach Anspruch 1 durch gekennzeichnet, dass das Zusatzmotiv (22) auch in der Start-Kippstellung (8) zu sehen ist, und/oder das Hauptmotiv (20) in der End-Kippstellung (10) nicht mehr zu sehen ist.

3. Sicherheitsmerkmal (3) nach Anspruch 1 oder 2, **dadurch gekennzeichnet, dass** eine Größe und/ oder Form der sich in unterschiedliche Richtungen bewegenden Teile (22a, 22b) des Zusatzmotivs (22) beim Verändern der Kippstellung (12) konstant bleibt, vorzugsweise die Teile (22a, 22b) des Zusatzmotives (22) sich beim Verändern der Kippstellung (12) verschieben.

4. Sicherheitsmerkmal (3) nach einem der Ansprüche 1 bis 3, **dadurch gekennzeichnet, dass** eine Größe und/ oder Form der sich in unterschiedliche Richtungen bewegenden Teile (22a, 22b) des Zusatzmotivs (22) sich mit der Kippstellung (12) verändert, wobei insbesondere die Größe eines Flächenbereich, in welchem das Zusatzmotiv (22) sichtbar ist, mit zunehmender Kippstellung (12) zu- oder abnimmt, bevorzugt im gleichen Maß zu- oder abnimmt wie der Flächenbereich (25) des Hauptmotivs (20) abnimmt.

5. Sicherheitsmerkmal (3) nach einem der vorhergehenden Ansprüche, **dadurch gekennzeichnet, dass**
das Hauptmotiv (20) mit zunehmender Kippstellung (12) innerhalb des Kippwinkelbereichs (11) zunehmend verschwindet; und/ oder
sich das Hauptmotiv (20) mit zunehmender Kippstellung (12) innerhalb des Kippwinkelbereichs (11) zunehmend verkleinert; und/oder
ein Zentrum des Hauptmotivs (20) ortsfest ist und/oder die zumindest zwei Teile (22a, 22b) des Zusatzmotivs (22) sich auf das Zentrum des Hauptmotivs (20) zu bewegen.

6. Sicherheitsmerkmal (3) nach einem der vorhergehenden Ansprüche, **dadurch gekennzeichnet, dass** die unterschiedlichen Bewegungsrichtungen (26a, 26b) der Teile (22a, 22b) des Zusatzmotivs (22) bei einer Kippstellung (12) innerhalb des Kippwinkelbereichs (11) in einem Winkel von mehr als 90 Grad zueinander liegen, bevorzugt in einem Winkel von mehr als 120 Grad zueinander liegen, weiter bevorzugt bzw. maximal gegenläufig sind, also in einem Winkel von 180 Grad zueinander liegen.

7. Sicherheitsmerkmal (3) nach einem der vorhergehenden Ansprüche, **dadurch gekennzeichnet, dass** die Bewegungsrichtungen der zumindest zwei Teile (22a, 22b) des Zusatzmotivs (22)
- innerhalb des Kippwinkelbereichs (11) unverändert sind; oder
- sich mit zunehmender Kippstellung (12) innerhalb des Kippwinkelbereichs (11) ändern, insbesondere ein Winkel zwischen den Bewegungsrichtungen zu- oder abnimmt.

8. Sicherheitsmerkmal (3) nach einem der vorhergehenden Ansprüche, **dadurch gekennzeichnet, dass**
das Zusatzmotiv (22) genau zwei, genau drei oder mehr als drei in unterschiedliche Richtungen auf das Hauptmotiv zu bewegte Teile (22a, 22b) umfasst; und/oder
innerhalb des Kippwinkelbereichs (11) das Zusatzmotiv (22) bei mindestens einer Kippstellung (12), der Mehrheit der Kippstellungen (12) oder jeder Kippstellung (12) voneinander beabstandete Teile (22a, 22b) umfasst;
und/ oder
innerhalb des Kippwinkelbereichs (11) das Zusatzmotiv (22) bei mindestens einer Kippstellung (12), der Mehrheit der Kippstellungen (12) oder jeder Kippstellung (12) unbeabstandete Teile (22a, 22b) umfasst.

9. Sicherheitsmerkmal (3) nach einem der vorhergehenden Ansprüche, **dadurch gekennzeichnet, dass** die Teile (22a, 22b) des Zusatzmotivs (22) durch Balken gebildet sind, die sich - gegenläufig oder mit zunehmender Kippstellung zunehmend gegenläufig - aufeinander zubewegen, wobei insbesondere die Balken in der End-Kippstellung voneinander beabstandet sind.

10. Sicherheitsmerkmal (3) nach einem der vorhergehenden Ansprüche, **dadurch gekennzeichnet, dass** das Zusatzmotiv (22) das Hauptmotiv (20) umgibt; vorzugsweise ringförmig, insbesondere kreisringförmig, rahmenförmig, insbesondere als rechteckiger Rahmen, oder in Augenlidform, umgibt.

11. Sicherheitsmerkmal (3) nach einem der obigen Ansprüche, **dadurch gekennzeichnet, dass** das Zusatzmotiv (22) eine Detailstruktur (23) auf, welche sich mit dem Kippen verändert und/oder die Bewegung der Teile (22a, 22b) erkennbar macht.

12. Sicherheitsmerkmal (3) nach einem der obigen Ansprüche, **dadurch gekennzeichnet, dass** das Hauptmotiv (20) und/oder das Zusatzmotiv (22) für den Betrachter dreidimensional oder in einer von der Ebene der Struktur abweichenden Ebene, insbesondere über oder unter der Strukturebene schwebend, präsentiert wird, wobei bevorzugt das Zusatzmotiv in einer Ebene schwebend präsentiert wird, die über einer Ebene liegt, in welcher das Hauptmotiv präsentiert wird.

13. Sicherheitsmerkmal (3) nach einem der obigen Ansprüche, **dadurch gekennzeichnet, dass** die Struktur eine Mikrospiegelstruktur aus gerichtet reflektierenden, vorzugsweise geneigten und planen, Mikrospiegeln ist; und/ oder die Struktur eine geprägte Schicht umfasst, vorzugsweise eine gehärtete Prägelackschicht, insbesondere als UV-gehärtete Prägelackschicht, welche mit einer reflektionserhöhenden Beschichtung versehen ist.

14. Sicherheitselement (4) für einen abzusichernden Gegenstand, wie Datenträger oder Produkt, wobei das Sicherheitselement ein Sicherheitsmerkmal (3) nach einem der Ansprüche 1 bis 13 umfasst, wobei vorzugsweise das Sicherheitselement (4) entweder eine eigene Trägerschicht umfasst oder trägerlos ist und/oder das Sicherheitselement (4) lösbar auf einem Zwischenträger bereitgestellt wird.

15. Gegenstand (2), wie Datenträger oder Produkt, mit einem Sicherheitselement (4) nach Anspruch 14 oder einem Sicherheitsmerkmal (3) nach einem der Ansprüche 1 bis 13.

## Claims

1. Sheet-like security feature (3), which changes its appearance when being tilted over a tilting angle range (11) and has a structure which presents a main motif (20) and an additional motif (22), the structure having microelements (15, 16) which present the main motif (20) and the additional motif (22),
- the microelements (15) presenting the main motif (20) such that it is visible in a surface region (25) in a certain starting tilted position (8) and, when the tilted position (12) is being shifted towards a certain end tilted position (10) within the tilting angle range (11), the size of the surface region (25) in which the main motif (20) is visible decreases as the degree to which the tilted position (12) is shifted increases, and
- the microelements (16) presenting the additional motif (22) such that it moves onto the main motif (20) when the tilted position (12) is being shifted towards the end tilted position (10),
**characterized in that**
the microelements (16) present at least two parts (22a, 22b) of the additional motif (22) such that the parts (22a, 22b) of the additional motif (22) move onto the main motif (20) when the tilted position (12) is being shifted in different directions (26; 26a, 26b), and
the microelements (15) present the main motif (20) such that at least two portions (24a, 24b) of an edge (24) of the surface region (25) recede along the different directions (26; 26a, 26b) prior to the movement of the additional motif (22) towards the main motif (20).

2. Security feature (3) according to Claim 1, **characterized in that** the additional motif (22) can also be seen in the starting tilted position (8),
and/or the main motif (20) can no longer be seen in the end tilted position (10).

3. Security feature (3) according to Claim 1 or 2, **characterized in that** a size and/or shape of the parts (22a, 22b) of the additional motif (22) that move in different directions remains constant when the tilted position (12) is being shifted, preferably the parts (22a, 22b) of the additional motif (22) being displaced when the tilted position is being shifted (12).

4. Security feature (3) according to one of Claims 1 to 3, **characterized in that** a size and/or shape of the parts (22a, 22b) of the additional motif (22) that move in different directions changes with the tilted position (12), in particular the size of a surface region in which the additional motif (22) is visible increasing or decreasing with an increasingly tilted position (12), preferably increasing or decreasing to the same extent as the surface region (25) of the main motif (20) decreases.

5. Security feature (3) according to one of the preceding claims, **characterized in that**
the main motif (20) increasingly disappears with an increasingly tilted position (12) within the tilting angle range (11); and/or
the main motif (20) becomes smaller with an increasingly tilted position (12) within the tilting angle range (11); and/or
a centre of the main motif (20) is stationary and/or the at least two parts (22a, 22b) of the additional motif (22) move towards the centre of the main motif (20).

6. Security feature (3) according to one of the preceding claims, **characterized in that** the different directions of movement (26a, 26b) of the parts (22a, 22b) of the additional motif (22) are at an angle of more than 90 degrees in relation to one another, preferably are at an angle of more than 120 degrees in relation to one another, further preferably and/or to a maximum extent run in opposite directions, which is to say are at an angle of 180 degrees in relation to one another, in a tilted position (12) within the tilting angle range (11).

7. Security feature (3) according to one of the preceding claims, **characterized in that** the directions of movement of the at least two parts (22a, 22b) of the additional motif (22)
- are unchanged within the tilting angle range (11); or
- change with an increasingly tilted position (12) within the tilting angle range (11), in particular an angle between the directions of movement increases or decreases.

8. Security feature (3) according to one of the preceding claims, **characterized in that**
the additional motif (22) comprises exactly two, exactly three or more than three parts (22a, 22b) that are to be moved onto the main motif in different directions; and/or,
within the tilting angle range (11), in at least one tilted position (12), in the plurality of tilted positions (12) or in each tilted position (12), the additional motif (22) comprises parts (22a, 22b) that are at a spacing from one another; and/or,
within the tilting angle range (11), in at least one tilted position (12), in the plurality of tilted positions (12) or in each tilted position (12), the additional motif (22) comprises parts (22a, 22b) that are not at a spacing from one another.

9. Security feature (3) according to one of the preceding claims, **characterized in that** the parts (22a, 22b) of the additional motif (22) are formed by bars, which move - in opposite directions or in increasingly opposite directions with an increasingly tilted position - towards one another, it being the case in particular that the bars are at a spacing from one another in the end tilted position.

10. Security feature (3) according to one of the preceding claims, **characterized in that** the additional motif (22) surrounds the main motif (20), preferably annularly, in particular in the form of a circular ring, in the manner of a frame, in particular a rectangular frame, or in the form of an eyelid.

11. Security feature (3) according to one of the above claims, **characterized in that** the additional motif (22) has a detail structure (23) which changes with the tilting and/or makes the movement of the parts (22a, 22b) recognizable.

12. Security feature (3) according to one of the above claims, **characterized in that** the main motif (20) and/or the additional motif (22) are presented to the user in three dimensions or in a plane different from the plane of the structure, in particular floating over or under the structure plane, the additional motif preferably being presented floating in a plane which is above a plane in which the main motif is presented.

13. Security feature (3) according to one of the above claims, **characterized in that** the structure is a micromirror structure of directionally reflective, preferably inclined and planar micromirrors;
and/or the structure comprises an embossed layer, preferably a cured embossing varnish layer, in particular in the form of a UV-cured embossing varnish layer, which is provided with a reflection-increasing coating.

14. Security element (4) for an object to be secured, such as a data carrier or a product, the security element comprising a security feature (3) according to one of Claims 1 to 13, the security element (4) preferably either comprising a dedicated substrate layer or not having a substrate and/or the security element (4) being provided detachably on an intermediate substrate.

15. Object (2), such as a data carrier or a product, having a security element (4) according to Claim 14 or a security feature (3) according to one of Claims 1 to 13.

## Revendications

1. Caractéristique de sécurité plane (3) qui change d'aspect en cas d'inclinaison sur une plage d'inclinaison (11) et qui présente une structure qui présente un motif principal (20) et un motif supplémentaire (22), dans laquelle la structure présente des microéléments (15, 16) qui présentent le motif principal (20) et le motif supplémentaire (22),
- dans laquelle les microéléments (15) présentent le motif principal (20) de telle sorte qu'il est visible dans une position d'inclinaison initiale déterminée (8) dans une superficie (25), et qu'en cas de changement de la position d'inclinaison (12) vers une position d'inclinaison finale déterminée (10) à l'intérieur de la plage d'angle d'inclinaison (11), la taille de la superficie (25) dans laquelle le motif principal (20) est visible diminue avec le changement croissant de la position d'inclinaison (12), et
- dans laquelle les microéléments (16) présentent le motif supplémentaire (22) de telle sorte qu'il se déplace en direction du motif principal (20) en cas de changement de la position d'inclinaison (12) vers la position d'inclinaison finale (10),
**caractérisée en ce que**
les microéléments (16) présentent au moins deux parties (22a, 22b) du motif supplémentaire (22) de telle sorte que les parties (22a, 22b) du motif supplémentaire (22) se déplacent dans différentes directions (26 ; 26a, 26b) vers le motif principal (20) en cas de changement de la position d'inclinaison (12), et
les microéléments (15) présentent le motif principal (20) de telle sorte qu'au moins deux portions (24a, 24b) d'un bord (24) de la superficie (25) reculent le long des différentes directions (26 ; 26a, 26b) avant le mouvement du motif supplémentaire (22) vers le motif principal (20).

2. Caractéristique de sécurité (3) selon la revendication 1, **caractérisée en ce que** le motif supplémentaire (22) est visible également dans la position d'inclinaison initiale (8), et/ou le motif principal (20) n'est plus visible dans la position d'inclinaison finale (10).

3. Caractéristique de sécurité (3) selon la revendication 1 ou 2, **caractérisée en ce qu'**une taille et/ou une forme des parties (22a, 22b) du motif supplémentaire (22) qui se déplacent dans différentes directions restent constantes lorsque la position d'inclinaison (12) change, de préférence que les parties (22a, 22b) du motif supplémentaire (22) se décalent lorsque la position d'inclinaison (12) change.

4. Caractéristique de sécurité (3) selon l'une quelconque des revendications 1 à 3, **caractérisée en ce qu'**une taille et/ou une forme des parties (22a, 22b) du motif supplémentaire (22) qui se déplacent dans différentes directions varient avec la position d'inclinaison (12), dans laquelle en particulier la taille d'une superficie dans laquelle le motif supplémentaire (22) est visible augmente ou diminue avec une position d'inclinaison (12) croissante, de préférence qu'elle augmente ou diminue dans la même mesure que diminue la superficie (25) du motif principal (20).

5. Caractéristique de sécurité (3) selon l'une quelconque des revendications précédentes, **caractérisée en ce que**
le motif principal (20) disparaît de plus en plus avec une position d'inclinaison (12) croissante à l'intérieur de la plage d'angle d'inclinaison (11) ; et/ou
le motif principal (20) diminue de plus en plus avec une position d'inclinaison (12) croissante à l'intérieur de la plage d'angle d'inclinaison (11) ; et/ou
un centre du motif principal (20) est stationnaire et/ou lesdites au moins deux parties (22a, 22b) du motif supplémentaire (22) se rapprochent du centre du motif principal (20).

6. Caractéristique de sécurité (3) selon l'une quelconque des revendications précédentes, **caractérisée en ce que** les différentes directions de mouvement (26a, 26b) des parties (22a, 22b) du motif supplémentaire (22) se trouvent dans une position d'inclinaison (12) à l'intérieur de la plage d'angle d'inclinaison (11) à un angle de plus de 90 degrés les unes par rapport aux autres, de préférence à un angle de plus de 120 degrés, en étant de plus grande préférence ou au maximum opposées, donc situées à un angle de 180 degrés les unes par rapport aux autres.

7. Caractéristique de sécurité (3) selon l'une quelconque des revendications précédentes, **caractérisée en ce que** les directions de mouvement desdites au moins deux parties (22a, 22b) du motif supplémentaire (22)
- sont inchangées à l'intérieur de la plage d'angle d'inclinaison (11) ; ou
- varient avec une position d'inclinaison (12) croissante à l'intérieur de la plage d'angle d'inclinaison (11), en particulier **en ce qu'**un angle entre les directions de mouvement augmente ou diminue.

8. Caractéristique de sécurité (3) selon l'une quelconque des revendications précédentes, **caractérisée en ce que**
le motif supplémentaire (22) comprend exactement deux, exactement trois ou plus de trois parties (22a, 22b) rapprochées du motif principal dans différentes directions ; et/ou
à l'intérieur de la plage d'angle d'inclinaison (11), le motif supplémentaire (22) comprend dans au moins une position d'inclinaison (12) de la pluralité des positions d'inclinaison (12) ou dans chaque position d'inclinaison (12) des parties (22a, 22b) espacées les unes des autres ; et/ou
à l'intérieur de la plage d'angle d'inclinaison (11), le motif supplémentaire (22) comprend dans au moins une position d'inclinaison (12) de la pluralité des positions d'inclinaison (12) ou dans chaque position d'inclinaison (12) des parties (22a, 22b) non espacées.

9. Caractéristique de sécurité (3) selon l'une quelconque des revendications précédentes, **caractérisée en ce que** les parties (22a, 22b) du motif supplémentaire (22) sont formées par des barres qui se rapprochent les unes des autres - de manière opposée ou de plus en plus opposée avec une position d'inclinaison croissante - dans laquelle en particulier les barres sont espacées les unes des autres dans la position d'inclinaison finale.

10. Caractéristique de sécurité (3) selon l'une quelconque des revendications précédentes, **caractérisée en ce que** le motif supplémentaire (22) entoure le motif principal (20) ; de préférence **en ce qu'**il l'entoure en forme d'anneau, en particulier en forme d'anneau de cercle, en forme de cadre, en particulier comme un cadre rectangulaire, ou en forme de paupière.

11. Caractéristique de sécurité (3) selon l'une quelconque des revendications précédentes, **caractérisée en ce que** le motif supplémentaire (22) présente une structure de détail (23) qui varie avec l'inclinaison et/ou qui permet de discerner le mouvement des parties (22a, 22b).

12. Caractéristique de sécurité (3) selon l'une quelconque des revendications précédentes, **caractérisée en ce que** le motif principal (20) et/ou le motif supplémentaire (22) sont présentés en trois dimensions pour l'observateur ou dans un plan différent du plan de la structure, en particulier en flottant au-dessus ou au-dessous du plan de structure, dans laquelle de préférence le motif supplémentaire est présenté en flottant dans un plan qui est situé au-dessus d'un plan dans lequel est présenté le motif principal.

13. Caractéristique de sécurité (3) selon l'une quelconque des revendications précédentes, **caractérisée en ce que** la structure est une structure de micromiroir composée de micromiroirs à réflexion dirigée, de préférence inclinés et plans ;
et/ou la structure comprend une couche gaufrée, de préférence une couche de vernis de gaufrage durcie, en particulier sous forme de couche de vernis de gaufrage durcie aux UV qui est munie d'un revêtement augmentant la réflexion.

14. Elément de sécurité (4) pour un objet à sécuriser, tel qu'un support de données ou un produit, dans lequel l'élément de sécurité comprend une caractéristique de sécurité (3) selon l'une quelconque des revendications 1 à 13, dans lequel de préférence l'élément de sécurité (4) comprend soit sa propre couche de support, soit est exempt de couche de support, et/ou l'élément de sécurité (4) est fourni de manière amovible sur un support intermédiaire.

15. Objet (2), tel qu'un support de données ou un produit, comprenant un élément de sécurité (4) selon la revendication 14 ou une caractéristique de sécurité (3) selon l'une quelconque des revendications 1 à 13.
